# EUROPÄISCHE PATENTSCHRIFT

(11) **EP 0 257 480 B1**
(45) Veröffentlichungstag und Bekanntmachung des Hinweises auf die Patenterteilung: **30.12.1992**
(21) Anmeldenummer: 87111798.2
(22) Anmeldetag: 14.08.1987
(51) Int. Cl.: B28B 23/00

(54) **Verfahren zum Herstellen eines kaltgegossenen Formteils**
Method of manufacture of a cold-moulded article
Procédé de fabrication d'une pièce moulée à froid

(30) Priorität: 27.08.1986 DE 3629051
(43) Veröffentlichungstag der Anmeldung: 02.03.1988
(73) Patentinhaber: BAYER AG, 51368 Leverkusen (DE)
(72) Erfinder: Neumann, Michael, Dr., D-5462 Bad Hönningen (DE); Preis, Lothar, Dr., D-5060 Bergisch Gladbach 2 (DE)

(56) Entgegenhaltungen:
- EP-A- 0 197 236
- BE-A- 468 481
- DE-A- 2 902 296
- DE-A- 3 336 765
- FR-A- 918 496
- GB-A- 2 078 814
- GB-A- 2 089 714
- US-A- 2 312 293
- US-A- 3 334 850
- US-A- 3 579 931
- US-A- 3 676 968

## Beschreibung

Verfahren zur Herstellung eines kaltgegossenen Formteils aus Gußmaterial und Spanngliedern aus einem Harz mit unidirektionalen Verstärkungsfasern von mehr als 70 Gew.-%, die auch nach Verfestigung des Gußmaterials in einer direkten Umhüllung aus Kunststoff gleitbar gelagert sind, indem vor dem Gießen des Formteils die Spannglieder lagegerecht in der Form angeordnet werden und nach dem Verfestigen gegen das Formteil gespannt sowie verankert werden.

Es gibt zahlreiche komplizierte, dünnwandige Maschinenelemente, wie Gehäuse, Maschinengestelle, Werkzeuge etc., die heute überwiegend aus Stahl- oder Grauguß hergestellt werden. Hierfür sind teure Gießereimodelle notwendig. Das Metall muß unter hohem Energieeinsatz geschmolzen werden. Schließlich müssen die Gußteile geputzt werden. Der Aufwand ist groß und erfordert zur Vermeidung von Ausschuß sorgfältiges Arbeiten.

Deshalb hat es nicht an Versuchen gefehlt, solche Teile beispielsweise aus Polymerbeton durch Mischen von Zuschlagstoffen mit meist harzartigen Bindemitteln bei Raumtemperatur zu gießen. Leider genügen die so hergestellten dünnwandigen Formteile den hohen statischen und dynamischen Anforderungen nicht in allen Fällen, wie sie insbesondere bei Maschinenelementen häufig anfallen.

Um die Festigkeit zu erhöhen, werden Spannglieder im Stahlbetonbau verwendet, die im allgemeinen kleine Risse im Fertigteil bei selten vorkommender Höchstlast zulassen. Diese Risse führen aber bei häufiger dynamischer Beanspruchung, wie sie im Maschinenbau vorkommt, zur Zerstörung des Maschinenelements. Das gilt besonders für dünnwandige Formteile, zumal dort die Überdeckung zwangsläufig gering ist. Auch ist es schwierig, bei kleinen Abmessungen der Formteile die großen Abmessungen von mechanischen Verankerungsteilen vernünftig unterzubringen.

Insbesondere aus GB-A-2 0 89 714 sind Formteile aus Beton mit Spanngliedern bekannt. Die Spannglieder verlaufen dabei u.a. in Kunststoffhüllen, um die Stahlstäbe von dem umgebenden Beton fernzuhalten. Dabei ist ferner bekannt, die Spannglieder durch Verschraubungen an den Enden oder - wie aus US-A-3 579 931 bekannt - durch speziell geformte Endstücke zu fixieren.

Ausgehend von diesem Stand der Technik bestand die Aufgabe, ein verbessertes Verfahren zur Fixierung der Spannglieder in den Formteilen zu finden.

Insbesondere soll das Formteil ein geringes Gewicht aufweisen und konstruktiv die Ausbildung dünnwandiger Teile erlauben, ohne daß durch hohe statische bzw. häufige dynamische Beanspruchungen eine Rißbildung auftritt bzw. Zerstörung eintritt.

Das Formteil soll gefällig im Aussehen sein und möglichst wenige Vorsprünge bzw. Kanten zur Vermeidung von Verschmutzungen besitzen.

Das Verfahren soll auch bei Einzelfertigung wirtschaftlich sein, was nur bei einfacher Arbeitsweise und geringem Investitionsaufwand möglich ist.

Die Aufgabe wird erfindungsgemäß dadurch gelöst, daß die Spannglieder nur an den von der Umhüllung freigelegten Verankerungsstellen durch Vergußmasse fixiert werden.

Das Spannglied kann durch einfaches Entfernen der Kunststoffumhüllung über eine Länge von mindestens dem 20fachen, insbesondere 30fachen, des Durchmessers beispielsweise in Polymerbeton oder in Polymergußmasse verankert werden. Die dadurch zu erzielende Haftfestigkeit ist so hoch, daß etwa 50-60 % der Bruchfestigkeit des Spanngliedes als Verankerung erreicht werden. Gleichzeitig erlauben die Polymermassen eine saubere korrosionsunempfindliche, schmutzeckenfreie Anpassung an das Formteil, insbesondere bei dünnwandigen Bauteilen.

Die Formteile, die aus dünnwandigen Schalen bestehen können, werden aus einer kalthärtende Gußmasse hergestellt, welche aus Bindemitteln (Wasser + Zement, Reaktionsharze) und Zuschlagstoffen (Mineralien) gegossen sind. Erfindungsgemäß fallen hierunter alle bekannten Gußmassen wie beispielsweise zementgebundene Betone, polymermodifizierte Betone, Reaktionsharzbeton und Mineralguß.

Durch die Gleitfähigkeit jedes einzelnen vorgespannten Stabes in seiner jeweiligen Kunststoffumhüllung ist es möglich, örtlich auftretende dynamische Kräfte zwischen den einzelnen Verankerungspunkten, die vorzugsweise am Ende der Spannglieder liegen, über einen weiten Weg zu verteilen, so daß keine hohen örtlichen Spannungsspitzen auftreten, wodurch Risse, insbesondere bei dünnwandigen Formteilen, vermieden werden. Diese Risse können bei dynamischer Beanspruchung zum einen durch unmittelbares Versagen der Materialfestigkeit oder zum anderen durch Gefügezerrüttung infolge der Sprödigkeit der zur Anwendung kommenden Gußmaterialien entstehen. Weiter erlaubt die direkte Ummantelung einzelner Spannglieder auch den Einbau innerhalb dünner Wände, so daß sie genau dort angeordnet werden können, wo die Kräfte verlaufen. Hierdurch entsteht ein statisch und dynamisch hoch belastbares Maschinenelement, dessen dynamische Dauerfestigkeit um das drei- bis vierfache gesteigert werden kann.

Die weiteren Ausführungsformen sind in den Unteransprüchen erwähnt.

Der Einsatz von Spanngliedern mit geringem EModul <- 50000 N/mm²) zum Beispiel Polystal®, welcher aus ungesättigtem Polyesterharz mit unidirektionalen Glasfasern bei einem Glasgehalt von mehr als 70 Gew.-% mit mindestens einer Umwicklung aus Synthesefasern besteht, wird eine Dehnung erreicht, die besonders geeignet ist, auch größere Längenänderungen von Polymerbeton oder Mineralguß ohne wesentlichen Spannungsverlust auszugleichen.

Die Kunststoffumhüllung des Spannglieds benötigt nur eine geringe Dicke, da sie im Augenblick des Gießens nur den direkten Verbund verhindern soll. Nach der Verfestigung des Gußmaterials kann sich dann das unter der Zugkraft kontrahierende Spannglied frei in dem vom Kunststoff umgebenen Kanal bewegen.

Durch Einbau mehrerer Schichten, insbesondere mit guten Gleiteigenschaften, läßt sich die Gleitfähigkeit noch verbessern. Insbesondere sind ein Luftspalt evtl. mit Abstandshalter oder eine Gleitschicht beispielsweise aus Vaseline bzw. Silicon vorteilhaft. Trotz Schrumpfungen bzw. Schwindungen des Gußmaterials ist dadurch einwandfreies Gleiten beim Spannen bzw. bei der dynamischen Beanspruchung gewährleistet.

Durch den Einbau von Kontrolleitern kann jederzeit geprüft werden, ob das Spannglied noch seine Funktionen erfüllt.

Als Polymervergußmassen können Polyester-, Acryl-, Polyurethan-, Phenol-, Epoxid-Harze mit Feinfüllstoffen aus silanisierten Quarz- und/oder Baryt-Mehlen eingesetzt werden.

Die Spannglieder bestehen aus Reaktionsharzen, z.B. Epoxidharzen, Polyesterharzen, Polyurethanharzen mit unidirektional ausgerichteten Verstärkungsfasern zum Beispiel Glasfasern (EGlas, SGlas) mit einem E-Modul von 40 - 60 000 N/mm² oder Aramidfasern mit einem E-Modul von 50 - 70 000 N/mm².

Für den Kunststoffmantel können Polyolefine, Polyamide, thermoplastische Polyester, Polycarbonate, thermoplastische Elastomere und Polyvinylchlorid verwendet werden.

Ein Beispiel der Erfindung ist in den Zeichnungen dargestellt. Es zeigen
Fig. 1 kaltgegossenes Formteil
Fig. 2 Form mit eingebautem Spannglied
Fig. 3 Formteil zur Zeit der Vorspannung

In Fig. 1 ist ein Formteil 1 dargestellt, welches aus dem eigentlichen Gußteil 2 besteht. Innerhalb dieses Gußteiles sind einzelne vorgespannte Spannglieder 3 aus ungesättigtem Polyester mit unidirektionalen Glasfasern angeordnet, welche im Mittelbereich mit einer Umhüllung aus Kunststoff versehen sind und an den unverhüllten Enden als Verankerungsstellen 5, 6 direkt im kaltgegossenen Gußmaterial 7 aus Bindemitteln und Zuschlagstoffen oder über eine Vergußmasse 8 beispielsweise aus Polybeton fixiert sind.

In Fig 2 ist eine leere Form 9 mit einem Spannglied 3 gezeichnet, welches an beiden Enden in der Wand 10 der Form 9 mit einer Klemmvorrichtung 11 gehalten wird. An den Verankerungsstellen 5, 6 ist die Umhüllung 4 aus Kunststoff auf mindestens einer Länge von 30 x Draht-φ zwecks späterer Verankerung entfernt worden.

In Fig. 3 ist an einer Seite des rohen Gußteils 2 eine Spannvorrichtung 12 angeordnet, mit der das Spannglied 3 spannbar ist. Über einen Kanal 13 wird aus einer Presse 14 die Vergußmasse 8 direkt in die Kammer 15 injiziert und ausgehärtet.

Bei dem beanspruchten Verfahren werden also in einer Form 9 einzelne Spannglieder 3, deren Verankerungsstellen 5, 6 von der Umhüllung 4 freigelegt sind, angeordnet. Das eigentliche Gußteil 2 wird aus einer kalt angemachten Mischung von Bindemitteln und Zuschlagstoffen gegossen. Nach dem Erhärten bzw. Erreichen eines geeigneten Zustandes für die Vorspannung wird jedes einzelne Spannglied 3 über eine Spannvorrichtung 12 vorgespannt und über eine Vergußmasse 8 in der innerhalb des Gußteils 2 liegenden Kammer 15 direkt vergossen.

## Patentansprüche

1. Verfahren zur Herstellung eines kaltgegossenen Formteils aus Gußmaterial (7) und Spanngliedern (3) aus einem Harz mit unidirektionalen Verstärkungsfasern von mehr als 70 Gew.-%, die auch nach Verfestigung des Gußmaterials (7) in einer direkten Umhüllung aus Kunststoff (4) gleitbar gelagert sind, indem vor dem Gießen des Formteils die Spannglieder lagegerecht in der Form angeordnet werden und nach dem Verfestigen gegen das Formteil gespannt sowie verankert werden, dadurch gekennzeichnet, daß die Spannglieder (3) nur an den von der Umhüllung (4) freigelegten Verankerungsstellen (5, 6) durch Vergußmasse (8) fixiert werden.

2. Verfahren nach Anspruch 1, dadurch gekennzeichnet, daß die Vergußmasse (8) Polymerbeton und/oder Polymergußmasse ist.

## Claims

1. A method for manufacturing a cold-cast article from casting material (7) and prestressing members (3) made of a resin with unidirectional reinforcing fibres exceeding 70% by weight, the prestressing members being mounted so as to slide in a direct casing of plastics material (4) even after hardening of the casting material (7), wherein the prestressing members are arranged in the correct position in the mold prior to casting the molded article and after hardening are tensioned and anchored relative to the molded article, characterised in that the prestressing members (3) are only secured by sealing compound (8) at the anchoring points (5, 6) exposed from the casing (4).

2. A method according to claim 1, characterised in that the sealing compound (8) is polymer concrete and/or polymer casting compound.

## Revendications

1. Procédé de fabrication d'une pièce coulée à froid, constituée d'un matériau de coulée (7) et d'éléments tendeurs (3) constitués d'une résine contenant pour plus de 70 % en poids de fibres unidirectionnelles de renforcement et qui même après durcissement du matériau de coulée (7) sont logées à glissement dans une enveloppe directe en matériau synthétique (4), par le fait que, avant la coulée de la pièce,les éléments tendeurs sont disposés en position exacte dans le moule et sont après le durcissement tendus ou ancrés contre la pièce, caractérisé en ce que les éléments tendeurs (3) ne sont fixés par la pâte de coulée (8) qu'aux emplacements d'ancrage (5,6) laissés libres par l'enveloppe (4).

2. Procédé selon la revendication 1, caractérisé en ce que la pâte de coulée (8) est une pâte de coulée en béton polymérisé ou en polymère.
